# EUROPÄISCHE PATENTSCHRIFT

(11) **EP 2 331 902 B1**
(45) Veröffentlichungstag und Bekanntmachung des Hinweises auf die Patenterteilung: **06.05.2015**
(21) Anmeldenummer: 09776013.6
(22) Anmeldetag: 24.07.2009
(51) Int. Cl.: F42B 5/02, F42B 5/28, F42B 5/26

(54) **PATRONENMUNITION**
CARTRIDGE AMMUNITION
MUNITION ENCARTOUCHÉE

(30) Priorität: 25.07.2008 DE 102008034660
(43) Veröffentlichungstag der Anmeldung: 15.06.2011
(73) Patentinhaber: Rheinmetall Waffe Munition GmbH, 29345 Unterlüss (DE)
(72) Erfinder: KRUSE, Olaf, 21509 Glinde (DE); HAESELICH, Detlef, 21516 Müssen (DE)
(74) Vertreter: Dietrich, Barbara
(86) Internationale Anmeldenummer: PCT/DE2009/001039
(87) Internationale Veröffentlichungsnummer: WO 2010/009723

(56) Entgegenhaltungen:
- EP-A- 0 435 830
- WO-A-86/06466
- WO-A-2004/015359
- DE-A1- 4 034 880
- DE-C1- 19 700 240
- FR-E- 27 729
- JP-A- 2006 071 179
- NL-A- 7 701 182

## Beschreibung

Die Erfindung bezieht sich auf eine Patronenmunition aus einem Geschoss und einer dieses aufnehmenden Patronenhülse gemäß dem Oberbegriff des Patentanspruches 1.

Eine solche Patronenmunition wird als scharfe Munition oder als Übungsmunition vorzugsweise in Verbindung mit Schnellfeuerwaffen und insbesondere Schnellfeuerkanonen mittleren Kalibers um die 40 mm verwendet. Hierzu ist die Patronenmunition in einem Gurt magaziniert, der üblicherweise im oberen, dem Geschoss zugewandten Bereich der Patronenhülse geführt ist. Die Patronenhülse weist an ihrem Boden einen über den Umfang des Geschosses geringfügig radial hinausragenden Flansch auf, der den Boden der Patronenmunition bildet

Zum Verschießen des Geschosses wird der Gurt in das Schloss der Schnellfeuerwaffe eingeschoben, wobei zum Einführen der Patronenmunition in den Lauf der Schnellfeuerwaffe üblicherweise zwei Haltekrallen einer Entgurtungseinrichtung des Schlosses den Bodenflansch der Patronenhülse umfassen und die Patronenmunition mit dem Schloss schlagartig zunächst nach hinten aus dem Gurt ziehen und dann in den Lauf der Waffe überführen. Bei der Entgurtung der Munition wird der Bodenflansch der Patronenhülse durch die dabei auftretende Scherkraft mechanisch sehr stark belastet. Es kommt in einigen Fällen vor, dass Teile des radialen Bodenflansches der Patronenhülse abgerissen werden. Damit wird die Patrone nicht mehr im Schloss gehalten und auch nicht weiter transportiert.

Eine einwandfreie Funktion der Schnellfeuerwaffe ist dann nicht mehr gegeben.

Es wurde versucht, dieses Problem dadurch zu lösen, dass die Dicke beziehungsweise Materialstärke des Bodenflansches erhöht bzw. ein festeres Material für den Bodenflansch gewählt wurde. Dies führte zwar zu Verbesserungen, hat jedoch seine Grenzen, da konstruktionsbedingt die Dimensionen der Einzelteile der Patronenmunition durch Standards nahezu festgelegt sind. Außerdem werden durch solche Maßnahmen der Preis für das stärkere oder festere Material und die zusätzlichen Bearbeitungskosten erhöht.

Die DE 40 34 880 A1 beschäftigt sich mit einem Hülsenboden mit reduzierter Belastungsdehnung. Um bleibende Dehnungen im Boden von Treibladungshülsen zu verhindern, die durch beim Abschuss auftretenden Gasdruckspitzen etc. hervorgerufen werden, sind im Hülsenboden eine oder mehrere kreisförmige Dehriungsfalten eingelassen. Die Faltentiefe ist größer als die Bodenstärke des Hülsenbodens.

Die DE 197 00 240 C1 betrifft eine Patronenhülse mit eingearbeitetem Stauchkörper zur Höchstgasdruckbestimmung. Der Stauchkörper besteht aus Blei und ist in einer Bohrung vom Hülsenboden zum Pulverraum eingebunden. Am Hülsenboden endet dieser in einer bogenförmigen Nut. Um den Höchstgasdruck einer bestimmten Laborierung zu bestimmen, wird die Hülse mit anderen Komponenten versehen. Beim Abschuss der Patrone drückt der Gasdruck den Stauchkörper in die bogenförmige Nut. Je höher der Gasdruck ist desto weiter wird die Nut mit dem Körper ausgefüllt. Mit einer Schieblehre kann dann die Ausdehnung der Nut gemessen und mit Hilfe einer Stauchtabelle der Gasdruck bestimmt werden.

Aus der WO 86/06466 A1 ist eine Munitionspatrone mit Gehäuse bekannt, das zumindest teilweise aus Kunststoff besteht, und mit einem Basiselement, das mit scharfen Wulsten und Nuten versehen ist, mit deren Hilfe es an dem Kunststoff festgelegt ist. Dabei greift der Kunststoff in die Nute ein. Die einzelnen Nuten sind ausreichend klein, um einen genügenden Kaltfluss vom Kunststoff in die Nuten zu ermöglichen, wobei der Kunststoff in und um die Nuten herum im Wesentlichen spannungsfrei ist.

Die WO 2004/015359 A1 beschreibt eine isolierte Patronenhülse und Munition, ein Verfahren zur Herstellung solcher Hülsen und deren Verwendung in den verschiedensten Waffensystemen, insbesondere in elektrothermische und elektrothermisch-chemische Kanonensystemen.

In der NL 7 701 182 A wird eine dünnwandige Patronenhülse mit einem Kopf (Hülsenboden) und der dünnwandigen Hülse beschrieben. An der Innenseite ist der Hülsenboden mit einer Rille versehen, die in eine gekrümmte Fläche übergeht, die an einer Übergangsstelle an der Innenseite der Hülse ausläuft. Die Außenfläche des Hülsenboderis ist mit einer ringförmigen Zündrille versehen, um das Gewicht der Patronenhülse zu reduzieren.

Der Erfindung liegt die Aufgabe zugrunde, eine Patronenmunition der in Rede stehenden Art anzugeben, bei der durch eine einfache Maßnahme das Abscheren des Randes des über den Geschossumfang hinausragenden Bodenflansches der Patronenhülse verhindert wird.

Diese Aufgabe ist gemäß der Erfindung durch die Merkmale des Patentanspruches 1 gelöst.

Demgemäß sind in dem Bodenflansch der Patronenhülse zumindest im Bereich der Haltekrallen der Entgurtungseinrichtung eine oder mehrere Ausnehmungen vorgesehen, mit der die Dicke des Bodens dort so verringert wird, dass der Bodenflansch dort stärker durchgebogen werden kann, d. h. es wird im Wesentlichen die Biegestabilität des Bodens erhöht. Die beim Entgurten der Patronenmunition auftretenden schlagartigen Kräfte werden durch diese erhöhte Biegeelastizität, d. h. durch die Möglichkeit einer stärkeren Durchbiegung des Bodenflansches als Biegekräfte in den Boden der Patronenmunition eingeleitet, anstatt diesen wie bisher durch Scherkäfte zu beaufschlagen. Die Belastungen werden hierdurch aufgefangen, ohne dass der Bodenflansch oder Teile davon abgeschert werden.

Die Ausnehmung bzw. Ausnehmungen können auf mehrfache Weise ausgestaltet sein. Eine Möglichkeit ist eine parallel zu dem Umfangsrand des Bodenflansches der Patronenhülse in nahem Abstand verlaufende Entlastungsrille. Ebenso, kann es vorgesehen werden, in dem Bodenflansch der Patronenhülse etwa längs dessen Umfangs ringförmig verlaufende Entlastungssackbohrungen oder Entlastungsrillen vorzusehen. Es ist auch denkbar, den Rand des Bodenflansches zu bearbeiten, indem zum Beispiel dieser mit radialen Ausnehmungen oder Nuten versehen wird. Es können auch radial oder sternförmig verlaufende Rillen oder Reihen von Sackbohrungen vorgesehen sein.

Bei einer Patronenmunition mit einem Durchmesser von 40 Millimetern kann z. B. eine Entlastungsrille vorgesehen werden, die in einem Abstand von 4 Millimetern von dem Rand des Bodenflansches parallel zu diesem verläuft, eine Breite von 2 Millimetern und eine Tiefe von 4 Millimetern aufweist.

Die Lösung gemäß der Erfindung ist sehr einfach und auch kostengünstig, da lediglich eine geringfügige zusätzliche mechanische Bearbeitung des Bodenflansches der Patronenhülse erforderlich ist.

Die Erfindung ist in Ausführungsbeispielen anhand der Zeichnung näher erläutert. In dieser stellen dar:
Figur 1 eine teilweise in Längsrichtung geschnittene Ansicht einer Patronenmunition gemäß der Erfindung mit in dem Boden der Patronenhülse vorgesehenen Ausnehmungen gemäß der Erfindung;
Figuren 2, 3 und 4 Ansichten auf den Boden der Patronenhülse mit unterschiedlichen Ausgestaltungen der Ausnehmungen.

In Figur 1 ist eine teilweise geschnittene Darstellung einer Patronenmunition 1 mit einem Kaliber von zum Beispiel 40 mm gezeigt. Die Munition 1 umfasst eine Patronenhülse 10 und ein in dieser aufgenommenes Geschoss 11.

In einer in den Boden der Patronenhülse 10 eingeschraubten Kartusche 12 sind eine Zündladung 13 und eine Treibladung 14 untergebracht. Die Kartusche 12 begrenzt hierbei einen Hochdruckraum 21, in dem die Treibladung 14 nach Anzündern durch die Zündladung 13 abbrennt. Der Hochdruckraum 21 ist über mehrere Überströmöffnungen 22, die gegebenenfalls durch eine Verdämmung 23 abgedeckt sind, mit einem den Innenraum der Patronenhülse 10 bildenden Niederdruckraum 10a verbunden, der durch die Wände der Patronenhülse 10 und den Boden des Geschosses 11 begrenzt wird.

Die Kartusche 12 ist an ihrer Oberseite mit einem nach oben ragenden Gewinde 24 versehen, auf das ein entsprechendes Innengewinde 25 am Heck des Geschosses eingeschraubt ist. Im Bereich des Überganges zwischen der oberen Wand der Kartusche 12 und dem Gewinde 24 ist eine Sollbruchstelle 12d vorgesehen.

Die beschriebene Patronenmunition wird zum Beispiel aus Schnellfeuerwaffen als Übungsmunition mit hoher Schussfrequenz abgeschossen. Die einzelnen Patronen sind hierbei in einem nur angedeuteten Gurt 31 magaziniert, der die Patronen im oberen Bereich der Patronenhülse 10 umgibt.

Die Patronenhülse. 10 weist an ihrem unteren Rand einen geringfügig über den Durchmesser des Geschosses 11 radial hinausragenden Bodenflansch 32 auf, dessen Unterseite den Boden der Patronenhülse bildet. In dem Boden der Patronenhülse sind gemäß der Erfindung eine oder mehrere Ausnehmungen 33 vorgesehen.

Gemäß einer ersten Ausführungsform werden die Ausnehmungen durch eine in Figur 2 gezeigte, zum Umfangsrand des Bodenflansches 32 parallele Rille 33a gebildet, die in geringem Abstand von dem Umfangsrand angeordnet ist. Durch die Rille wird die Materialdicke des Bodenflansches 32 dort verringert und die Biegeelastizität des Bodenflansches erhöht. Der Rand des Bodenflansches kann dann bei dem Entgurten der Patronmunition durch die Haltekrallen des Schlosses der Schnellfeuerwaffe nach "unten" gebogen werden, wobei sich die Breite der Rille am Boden der Patronenhülse verringert.

Gemäß Figur 3 sind die Ausnehmungen als einzelne Sacklochbohrungen 33b ausgeführt, die, ähnlich wie die Rille 33a, in einem Kreis parallel zu dem Rand des Boderiflansches in geringem Abstand zueinander gelegen sind. Die Sachlochbohrungen sind wiederum so dimensioniert, dass sie eine größere Durchbiegung des Bodenflansches an dessen Rand ermöglichen.

Ebenso ist es möglich, zusätzlich Ausnehmungen durch zum Beispiel sternförmig vom Mittelpunkt des Bodenflansches ausgehende Rillen oder Sacklochbohrungen 33c vorzusehen, wie dieses in Figur 3 angedeutet ist.

Eine weitere Möglichkeit zur Erhöhung der Biegeelastizität des Bodenflansches 32 ist in Figur 4 dargestellt. Hierbei ist der äußere Rand des Bodenflansches 32 mit Ausnehmungen 33d versehen. Diese Ausnehmungen 33d sind als von dem Umfang des Bodenflansches 32 in Richtung auf dessen Mittelpunkt weisende Nuten oder dergleichen ausgebildet, die in geringem Abstand voneinander gelegen sind.

Es konnte mit allen dargestellten und ähnlichen Varianten nachgewiesen werden, dass beim Abschuss der Patronenmunition aus dem Gurt einer Schnellfeuerkanone keine Probleme auftreten und ein Abscheren des Randes des Bodenflansches vermieden wird.

## Patentansprüche

1. Patronenmunition aus einem Geschoss und einer dieses aufnehmenden Patronenhülse, wobei die Patronenmunition in einem Gurt für eine Schnellfeuerwaffe magaziniert ist und die Patronenhülse einen Boden mit einem radial angeordneten Bodenflansch aufweist, wobei der Bodenflansch der Patronenhülse (10) zumindest eine Ausnehmung (33) aufweist, die so ausgestaltet und angeordnet ist, dass die Biegeelastizität des Bodenflansches erhöht wird, **dadurch gekennzeichnet, dass** die Ausnehmung (33) als eine Reihe von Sacklochbohrungen (33b) ausgebildet ist, die im Wesentlichen konzentrisch zu dem Mittelpunkt des Bodenflansches (32) in der Nähe des äußeren Randes des Bodenflansches angeordnet sind.

2. Patronenmunition aus einem Geschoss und einer dieses aufnehmenden Patronenhülse, wobei die Patronenmunition in einem Gurt für eine Schnellfeuerwaffe magaziniert ist und die Patronenhülse einen Boden mit einem radial angeordneten Bodenflansch aufweist, wobei der Bodenflansch der Patronenhülse (10) zumindest eine Ausnehmung (33) aufweist, die so ausgestaltet und angeordnet ist, dass die Biegeelastizität des Bodenflansches erhöht wird, **dadurch gekennzeichnet, dass** mehrere Ausnehmungen (33) vorgesehen sind, die als Einkerbungen oder Nuten (33d) im äußeren Rand des Bodenflansches ausgebildet sind.

3. Patronenmunition nach Anspruch 1 oder 2, **dadurch gekennzeichnet, dass** die Ausnehmungen (33) längs des Umfangs des Bodenflansches (32) in einem geringen Abstand zu dem Rand des Bodenflansches (32) angeordnet sind.

4. Patronenmunition nach Anspruch 3, **dadurch gekennzeichnet, dass** die Ausnehmungen (33) sternenförmig vom Mittelpunkt des Bodenflansches (32) ausgehende Sacklochbohrungen (33c) sind.

5. Patronenmunition nach einem der vorgehenden Ansprüche 1 bis 4, **dadurch gekennzeichnet, dass** zumindest ein Teil der Ausnehmungen (33) radial in dem Bodenflansch (32) angeordnet ist.

6. Patronenmunition nach einem der Ansprüche 1 bis 5, **dadurch gekennzeichnet, dass** eine Kartusche (12) im Boden der Patronenhülse (10) eingeschraubt ist, in der eine Zündladung (13) und eine Treibladung (14) untergebracht sind.

7. Patronenmunition nach Anspruch 6, **dadurch gekennzeichnet, dass** die Kartusche (12) an ihrer Oberseite mit einem nach oben ragenden Gewinde (24) versehen ist, auf das ein entsprechendes Innengewinde (25) am Heck des Geschosses eingeschraubt ist.

8. Patronenmunition nach Anspruch 7, **dadurch gekennzeichnet, dass** im Bereich des Übergangs zwischen der oberen Wand der Kartusche (12) und dem Gewinde (24) eine Sollbruchstelle (12d) vorgesehen ist.

9. Patronenmunition nach einem der Ansprüche 6 bis 8, **dadurch gekennzeichnet, dass** die Kartusche (12) einen Hochdruckraum (21) begrenzt, in dem die Treibladung (14) nach Anzünden durch die Zündladung (13) abbrennt.

10. Patronenmunition nach Anspruch 9, **dadurch gekennzeichnet, dass** der Hochdruckraum (21) über mehrere Überströmöffnungen (22), die gegebenenfalls durch eine Verdämmung (23) abgedeckt sind, mit einem den Innenraum der Patronenhülse (10) bildenden Niederdruckraum (10a) verbunden ist, der durch die Wände der Patronenhülse (10) und den Boden des Geschosses (11) begrenzt wird.

## Claims

1. Cartridge ammunition comprising a projectile and a cartridge case receiving it, the cartridge ammunition being magazined in a belt for an automatic firearm and the cartridge case having a bottom with a radially disposed bottom flange, wherein the bottom flange of the cartridge case (10) has at least one recess (33), which is designed and disposed in such a way that the bending elasticity of the bottom flange is increased, **characterized in that** the recess (33) is formed as a series of blind bores (33b), which are disposed substantially concentrically in relation to the centre point of the bottom flange (32) in the vicinity of the outer periphery of the bottom flange.

2. Cartridge ammunition comprising a projectile and a cartridge case receiving it, the cartridge ammunition being magazined in a belt for an automatic firearm and the cartridge case having a bottom with a radially disposed bottom flange, wherein the bottom flange of the cartridge case (10) has at least one recess (33), which is designed and disposed in such a way that the bending elasticity of the bottom flange is increased, **characterized in that** multiple recesses (33) are provided, formed as notches or grooves (33d) in the outer periphery of the bottom flange.

3. Cartridge ammunition according to Claim 1 or 2, **characterized in that** the recesses (33) are disposed along the circumference of the bottom flange (32) at a small distance from the periphery of the bottom flange (32).

4. Cartridge ammunition according to Claim 3, **characterized in that** the recesses (33) are blind bores (33c) extending in the form of a star from the centre point of the bottom flange (32).

5. Cartridge ammunition according to one of the preceding Claims 1 to 4, **characterized in that** at least some of the recesses (33) are disposed radially in the bottom flange (32).

6. Cartridge ammunition according to one of Claims 1 to 5, **characterized in that** a cartridge (12) in which an ignition charge (13) and a propulsive charge (14) are accommodated is screwed in the bottom of the cartridge case (10).

7. Cartridge ammunition according to Claim 6, **characterized in that** the cartridge (12) is provided on its upper side with an upwardly protruding thread (24), on which a corresponding internal thread (25) at the rear of the projectile is screwed.

8. Cartridge ammunition according to Claim 7, **characterized in that** a predetermined breaking point (12d) is provided in the region of the transition between the upper wall of the cartridge (12) and the thread (24).

9. Cartridge ammunition according to one of Claims 6 to 8, **characterized in that** the cartridge (12) delimits a high-pressure chamber (21), in which the propulsive charge (14) burns away after being ignited by the ignition charge (13).

10. Cartridge ammunition according to Claim 9, **characterized in that** the high-pressure chamber (21) is connected by way of multiple overflow openings (22), which are possibly covered by a plug (23), to a low-pressure chamber (10a), which forms the interior space of the cartridge case (10) and is delimited by the walls of the cartridge case (10) and the bottom of the projectile (11).

## Revendications

1. Munition encartouchée constituée d'un projectile et d'une douille de cartouche recevant celui-ci, la munition encartouchée étant stockée dans une ceinture pour une arme à feu à tir rapide, et la douille de cartouche comprenant un fond pourvu d'une collerette de fond disposée radialement, la collerette de fond de la douille de cartouche (10) comprenant au moins un évidement (33) qui est configuré et disposé de telle sorte que l'élasticité en flexion de la collerette de fond soit augmentée, **caractérisée en ce que** l'évidement (33) est réalisé sous la forme d'une rangée d'alésages borgnes (33b) qui sont disposés essentiellement concentriquement au centre de la collerette de fond (32) à proximité du bord extérieur de la collerette de fond.

2. Munition encartouchée constituée d'un projectile et d'une douille de cartouche recevant celui-ci, la munition encartouchée étant stockée dans une ceinture pour une arme à feu à tir rapide, et la douille de cartouche comprenant un fond pourvu d'une collerette de fond disposée radialement, la collerette de fond de la douille de cartouche (10) comprenant au moins un évidement (33) qui est configuré et disposé de telle sorte que l'élasticité en flexion de la collerette de fond soit augmentée, **caractérisée en ce que** plusieurs évidements (33) sont prévus, lesquels sont réalisés sous la forme d'encoches ou de rainures (33d) dans le bord extérieur de la collerette de fond.

3. Munition encartouchée selon la revendication 1 ou 2, **caractérisée en ce que** les évidements (33) sont disposés le long de la périphérie de la collerette de fond (32) à une faible distance du bord de la collerette de fond (32).

4. Munition encartouchée selon la revendication 3, **caractérisée en ce que** les évidements (33) sont des alésages borgnes (33c) partant en forme d'étoile à partir du centre de la collerette de fond (32).

5. Munition encartouchée selon l'une quelconque des revendications 1 à 4, **caractérisée en ce qu'**au moins une partie des évidements (33) sont disposés radialement dans la collerette de fond (32).

6. Munition encartouchée selon l'une quelconque des revendications 1 à 5, **caractérisée en ce qu'**une cartouche (12) est vissée dans le fond de la douille de cartouche (10), dans laquelle sont placées une charge d'allumage (13) et une charge propulsive (14).

7. Munition encartouchée selon la revendication 6, **caractérisée en ce que** la cartouche (12) est pourvue, sur son côté supérieur, d'un filetage (24) faisant saillie vers le haut, sur lequel est vissé un filetage intérieur correspondant (25) à l'arrière du projectile.

8. Munition encartouchée selon la revendication 7, **caractérisée en ce qu'**un point de rupture imposée (12d) est prévu dans la région de la transition entre la paroi supérieure de la cartouche (12) et le filetage (24).

9. Munition encartouchée selon l'une quelconque des revendications 6 à 8, **caractérisée en ce que** la cartouche (12) délimite un espace haute pression (21) dans lequel la charge propulsive (14) brûle après l'allumage au moyen de la charge d'allumage (13).

10. Munition encartouchée selon la revendication 9, **caractérisée en ce que** l'espace haute pression (21) est relié à un espace basse pression (10a) formant l'espace intérieur de la douille de cartouche (10) par le biais de plusieurs ouvertures de débordement (22) qui sont éventuellement recouvertes par une isolation (23), lequel espace basse pression est délimité par les parois de la douille de cartouche (10) et le fond du projectile (11).
